# EUROPÄISCHE PATENTSCHRIFT

(11) **EP 1 583 932 B1**
(45) Veröffentlichungstag und Bekanntmachung des Hinweises auf die Patenterteilung: **19.04.2006**
(21) Anmeldenummer: 04729598.5
(22) Anmeldetag: 27.04.2004
(51) Int. Cl.: F41B 15/02

(54) **SCHLAGSTOCK**
BATON
MATRAQUE

(30) Priorität: 29.04.2003 DE 20306698 U
(43) Veröffentlichungstag der Anmeldung: 12.10.2005
(73) Patentinhaber: Bopp, Wolfgang, 55130 Mainz (DE); Labes, Holger, 67655 Kaiserslautern (DE)
(72) Erfinder: LABES, Holger, 67655 Kaiserslautern (DE)
(74) Vertreter: Wolf, Günter
(86) Internationale Anmeldenummer: PCT/DE2004/000876
(87) Internationale Veröffentlichungsnummer: WO 2004/097328

(56) Entgegenhaltungen:
- EP-A- 0 145 096
- EP-A- 0 961 097
- US-A- 4 037 839
- US-A- 4 254 423

## Beschreibung

Die Erfindung betrifft einen Schlagstock gemäß dem Oberbegriff des Patentanspruchs 1.

Schlagstöcke dieser Art sind insbesondere als Polizeiausrüstung nach der EP 0 961 097 A2 bekannt. Was dabei die Verrastbarkeit der mindestens beiden Rohrstücke betrifft, so erfolgt diese, mittels eingebauter, federbelasteter Kugelverrastungen, die, radial gesehen, relativ viel Raum verlangen und damit eine entsprechende Durchmesserbemessung, d. h., das aus dem den Griff bildenden Rohrstück ausschiebbare Rohrstück hat einen entsprechend kleinen Durchmesser, dies umsomehr, wenn ein solcher Schlagstock aus Gründen der Unterbring- und Tragbarkeit aus drei teleskopartig ineinanderschiebbaren Rohrstücken besteht, was die Regel ist. Dies wiederum führt dazu, dass sich die Schlagkraft in einen entsprechend hohen Schlagdruck an der betroffenen Person umsetzt und damit die Gefahr einer Personenverletzung erhöht ist. Dies steht dem eigentlich Einsatzzweck von Schlagstöcken an sich entgegen, die ja mehr oder weniger nur eine relativ harmlose Abwehr- und Drohwaffe in Polizeihänden zur Wahrnehmung von Ordnungsaufgaben bei beispielsweise ausufernden Demonstrationen sein sollen.

Ausgehend von einem Schlagstock der eingangs genanten Art, liegt der Erfindung die Aufgabe zugrunde, derartige Schlagstöcke dahingehnd auszugestalten und insoweit zu verbessern, dass insgesamt weniger Bauteile erforderlich und insbesondere die vom Rastmechanismus aufnehmbaren und übertragbaren Kräfte grösser sind. Darüber besteht eine weitere Aufgabe der Erfindung darin, dass das bzw. die aus dem Schlagstockgriffstück ausschiebbaren Rohrstück(e) in Bezug auf das Griffstück trotz darin unterzubringender Verrastungselemente nur geringfügig reduzierte Durchmesser haben, d. h., das zweite oder dritte schlagwirksame Rohrstück noch einen vergleichsweise großen Aussendurchmesser aufweist, verbunden mit der Maßgabe, dabei auf einfache Weise für eine gezielte Entrastung zu sorgen, um den Schlagstock wieder zusammenschieben zu können.

Diese Aufgabe ist mit einem Schlagstock der eingangs genannten Art nach der Erfindung durch die im Kennzeichen des Patentanspruchs 1 aufgeführten Merkmale gelöst.

Nach der Erfindung ist also vorgesehen, dass die Sperrkrone aus mehreren, vorzugsweise identischen, zu einem Ring zusammengefügten kreissektorartigen (Einzel-) Teilen gebildet ist, dass die Sperrkrone mit einem Sperrwulst den Endbereich bzw. das obere Ende des Innenrohrstückes überragt, und dass vis-a-vis zur Verrastungsnut für den Sperrwulst im Innenrohrstück ein axial begrenzt verstellbarer, am Ende einer Stellstange fixierter Spreizkonus für die Sperrkrone angeordnet ist.

Entscheidend für die Lösung der gestellten Aufgabe ist also statt einer radialen Raum beanspruchenden federbelasteten Kugelverrastung (mit punktförmigen Kraftaufnahmebereichen) die Verwendung einer ringförmigen, radial-verstellbaren, hier sogenannten Sperrkrone (mit flächigen Kraftaufnahmebereichen) aus geeignetem Material, beispielsweise aus Kosten-, Gleit- und auch Geräuschgründen vorzugsweise Polyamid, die in Bezug auf die verfügbaren Innendurchmesser der Schlagstockrohrstücke so bemessen ist, dass sie im eingebauten Zustand an der benachbarten Innenwand anliegen. Die Spreizung bzw. die Verrastung der Sperrkrone erfolgt beim "Ausschnicken" der ausschiebbaren Rohrstücke einfach durch das Auftreffen der Sperrkrone auf den einerseits an sich stationär im Schlagstock befindlichen Spreizkonus, der andererseits, was noch näher erläutert wird, gleichzeitig bei geringfügig axialer Verstellung für die Entrastung dient, um den Schlagstock wieder zusammenschieben zu können.

Vorteilhafte Weiterbildungen und Ausführungsformen bestehen in Folgendem:

Die hier sogenannte Sperrkrone ist mit einem zum Sperrwulst durchmesserkleineren Haltewulst in einer umlaufenden Haltenut des Innenrohrstückes fixiert angeordnet. Dabei kann in Betracht gezogen werden, innerhalb der Sperrkrone, und zwar im Bereich des radial nach außen weisenden Haltewulstes einen geeigneten Spannring einzusetzen. Diesbezügliche besondere Ausführungsformen werden noch näher erläutert.

Für die Entrastung der Sperrkrone ist die erwähnte Stellstange vorteilhaft mit einer mit Feder belasteten Drucktaste verbunden, die in einem in das Aussenrohrstück eingeschraubten Verschlußstück für einen Fingerdruck zugriffszugänglich angeordnet ist. Diese Tastenbetätigung kann also leicht mit dem Daumen der den Schlagstock haltenden Hand erfolgen, wobei dann mit der anderen Hand der Schlagstock einfach zusammengeschoben wird.

Ferner ist das Innenrohrstück auszugsseitig, was noch näher erläutert wird, mit einem Verschlußkopf versehen, der an einem den Spreizkonus überragenden Verrastungsfortsatz in eingeschobener Stellung verrastbar ist. Damit ist auf einfache Weise der zusammengeschobene Schlagstock auch in dieser Position gesichert.

Bevorzugt wird eine Ausführungsform dahingehend, dass im Innenrohrestück ein weiteres, entsprechend durchmesserreduziertes Endrohrstück mit Verschlußkopf angeordnet ist, das an seinem inneren Ende mit einer entsprechend durchmesserreduzierten Sperrkrone versehen ist, die mit ihrem Sperrwulst innen am Innenrohrstück anliegt, das mit einer umlaufenden Verrastungsnut versehen ist, der, getragen von einer in der Stellstange ausschiebbar gelagerten, den Spreizkonus durchgreifenden Stange, vis-a-vis ein weiterer Spreizkonus zugeordnet ist. Im Grunde stellt diese eine Wiederholung des vorbeschriebenen zweiteiligen Bauprinzips für das dritte Rohrstück in Bezug auf des zweite Rohrstück dar, wobei dann das dritte Rohrstück immer noch einen relativ großen Aussendurchmesser hat.

Um die Aus- und Einschiebbarkeit der Rohrstücke des Schlagstockes und deren Führung ineinander zu erleichtern, Schmutzeintritt zu verhindern, für weitgehende Wartungsfreiheit und sogar auch für Geräuschminderung beim Aufziehen eines solchen Schlagstockes zu sorgen, sind vorteilhaft zwischen den ineinanderschiebbaren Rohrstücken in entsprechenden Aufnahmenuten Gleitringe aus diesbezüglich geeignetem Kunststoffmaterial (ebenfalls vorzugsweise Polyamid) angeordnet. Außerdem ist in diesem Zusammenhang im vorerwähnten, in das Außenrohr eingeschraubten Verschlußstück zwecks Druckausgleich mindestens ein Luftloch angeordnet.

Der erfindungsgemäße Schlagstock wird nachfolgend anhand der zeichnerischen Darstellung von Ausführungsbeispielen näher erläutert, und zwar am bevorzugten Beispiel eines dreiteiligen Schlagstockes.

Es zeigt
- Figur 1: im Schnitt den Schlagstock im ausgezogenen Zustand;
- Figur 2: aus Übersichtsgründen vergrößert den Schlagstock gemäß Fig. 1 im zusammengeschobenen Zustand; und
- Figur 3: perspektivisch und noch weiter vergrößert eine der Sperrkronen.

Der Schlagstock besteht aus mindestens zwei teleskopartig ineinanderschiebbaren Rohrstücken, nämlich einem Aussen- 1 und einem Innenrohrstück 2, die sowohl in zusammengeschobener als auch ausgefahrener Position miteinander verrastbar sind. Dabei ist im in das Aussenrohrstück 1 einschiebbaren Endbereich 3 des Innenrohrstückes 2 eine radial-verstellbare Sperrkrone 4 und innen am Endbereich 7 des Aussenrohrstückes 1 eine umlaufende Verrastungsnut 8 angeordnet.

Abgesehen davon, dass ein dreiteiliger Schlagstock in den Figuren 1, 2 dargestellt ist, ist für den erfindungsgemäßen Schlagstock wesentlich, dass die Sperrkrone 4 aus mehreren (in der Regel und vorzugsweise) identischen, zu einem Ring zusammengefügten kreissektorartigen (Einzel-) Teilen gebildet ist, dass die Sperrkrone 4 mit einem Sperrwulst 5 den Endbereich 3 des Innenrohrstückes 2 überragt, und dass vis-a-vis zur Verrastungsnut 8 für den Sperrwulst 5 im Innenrohrstück 2 ein axial zwecks Entrastung begrenzt verstellbarer, am Ende einer Stellstange 10 fixierter Spreizkonus 11 für die Sperrkrone 4 angeordnet ist.

Diese, wie in Figur 3 dargestellt, aus mehreren identischen Einzelstücken gebildete Sperrkrone 4 ist mit einem zum Sperrwulst 5 durchmesserkleineren Haltewulst 6 in einer umlaufenden Haltenut 12 des Innenrohrstückes 2 fixiert angeordnet, wobei die Fixierungs- bzw. Haltespannung mit einem einsetzbaren Spannring 27 aus geeignetem Material bewirkt wird. Bei geeignetem Kunststoffmaterial kann auch in Betracht gezogen werden, die Sperrkrone 4 aus einem Stück zu bilden, wobei in diesem Falle die notwendigen, axial orientierten Wulstschlitzungen oben und unten zueinander versetzt vorzusehen sind.

Die Stellstange 10 ist mit einer mit einer Feder 9 belasteten Drucktaste 13 verbunden, die in einem in das Außenrohrstück 1 beispielsweise eingeschraubten und topfartigen Verschlußstück 14 zugriffszugänglich angeordnet ist, um die Drucktaste 13, wie vorerwähnt, mit dem Daumen der den Schlagstock haltenden Hand zwecks Entrastung der Sperrkrone 4 niederdrücken zu können.

Ferner ist das Innenrohrstück 2 auszugsseitig mit einem Verschlußkopf 16 versehen, der an einem den Spreizkonus 11 überragenden Verrastungsfortsatz 17 in eingeschobener Stellung verrastbar ist. Da ein aus nur zwei Rohrstücken gebildeter Schlagstock nicht dargestellt ist, hat man sich unter Wegfall der Elemente mit den Bezugszeichen 19, 25 und 15 in Figur 1 diesen Verschlußkopf 16 direkt am freien Ende des Rohrstückes 2 sitzend vorzustellen, wobei bezüglich dessen sinngemäßer Verrastung auf Figur 2 zu verweisen ist.

Diese Figur 2 zeigt die bevorzugte Ausführungsform, wonach im Innenrohrestück 2 ein weiteres, entsprechend durchmesserreduziertes Endrohrstück 15 mit Verschlußkopf 16 angeordnet und dieses an seinem Endbereich 18 mit einer entsprechend durchmesserreduzierten Sperrkrone 19 versehen ist. Auch diese Sperrkrone 19 liegt mit ihrem Sperrwulst 23 innen am Innenrohrstück 2 an, das eine umlaufenden Verrastungsnut 24 aufweist, der, getragen von einer in der Stellstange 10 ausschiebbar gelagerten, den Spreizkonus 11 durchgreifenden Stange 26, vis-a-vis ein weiterer Spreizkonus 25 zugeordnet ist.

Die Verrastungsmechanik zwischen dem Endrohrstück 15 und dem Innenrohrstück 2 entspricht also im Wesentlichen der zwischen Innenrohrstück 2 und Außenrohrstück 1, wobei auch die Entrastung zunächst und wie beschrieben durch Druck auf die Taste 13 bewirkt wird, während die Entrastung zwischen Innenrohrstück 2 und Endrohrstück 15 durch die vorerwähnte Stange 26 bewirkt wird, die beim Zusammenschieben von unten gegen den Verschluß 14 stößt, der zwecks Druckausgleich mit Luftlöchern 22 versehen ist.

Egal ob der Schlagstock aus zwei oder drei Rohrstücken besteht, so sind vorteilhaft aus den einleitend vorerwähnten Gründen zwischen den ineinanderschiebbaren Rohrstücken 1, 2; bzw. 2, 15 in entsprechenden Aufnahmenuten 20 Gleitringe 21 angeordnet.

Das Außenrohrstück 1 ist im übrigen und wie üblich mit einem griffigen Belag 28 ausgestattet.

### Bezugszeichenliste

- 1: Rohrstück
- 2: Rohrstück
- 3: Endbereich
- 4: Sperrkrone
- 5: Sperrwulst
- 6: Haltewulst
- 7: Endbereich
- 8: Verrastungsnut
- 9: Feder
- 10: Stellstange
- 11: Spreizkonus
- 12: Haltenut
- 13: Drucktaste
- 14: Verschlußstück
- 15: Endrohrstück
- 16: Verschlußkopf
- 17: Verrastungsfortsatz
- 18: Endbereich
- 19: Sperrkrone
- 20: Aufnahmenut
- 21: Gleitring
- 22: Luftloch
- 23: Sperrwulst
- 24: Verrastungsnut
- 25: Spreizkonus
- 26: Stange
- 27: Spannring
- 28: Belag

## Patentansprüche

1. Schlagstock, umfassend mindestens zwei teleskopartig ineinanderschiebbare Rohrstücke, nämlich ein Aussenrohrstück (1) und ein Innenrohrstück (2), die sowohl in zusammengeschobener als auch ausgefahrener Position miteinander verrastbar sind, wobei im in das Aussenrohrstück (2) einschiebbaren Endbereich (3) des Innenrohrstückes (2) eine radial-verstellbare Sperrkrone (4) und innen am Endbereich (7) des Aussenrohrstückes (1) eine umlaufende Verrastungsnut (8) angeordnet ist,
**dadurch gekennzeichnet,**
**dass** die Sperrkrone (4) aus mehreren zu einem Ring zusammengefügten kreissektorartigen Teilen gebildet ist,
**dass** die Sperrkrone (4) mit einem Sperrwulst (5) den Endbereich (3) des Innenrohrstückes (2) überragt, und
**dass** vis-a-vis zur Verrastungsnut (8) für den Sperrwulst (5) im Innenrohrstück (2) ein axial begrenzt verstellbarer, am Ende einer Stellstange (10) fixierter Spreizkonus (11) für die Sperrkrone (4) angeordnet ist.

2. Schlagstock nach Anspruch 1,
**dadurch gekennzeichnet,**
**dass** die Sperrkrone (4) mit einem zum Sperrwulst (5) durchmesserkleineren Haltewulst (6) in einer umlaufenden Haltenut (12) des Innenrohrstückes (2) fixiert angeordnet ist.

3. Schlagstock nach Anspruch 1 oder 2,
**dadurch gekennzeichnet,**
**dass** die Stellstange (10) mit einer mit einer Feder (9) belasteten Drucktaste (13) verbunden und diese in einem in das Aussenrohrstück (1) eingeschraubten Verschlußstück (14) zugriffszugänglich angeordnet ist.

4. Schlagstock nach einem der Ansprüche 1 bis 3,
**dadurch gekennzeichnet,**
**dass** das Innenrohrstück (2) auszugsseitig mit einem Verschlußkopf (16) versehen und dieser an einem den Spreizkonus (11) überragenden Verrastungsfortsatz (17) der Stellstange (10) in eingeschobener Stellung verrastbar ist.

5. Schlagstock nach einem der Ansprüche 1 bis 4,
**dadurch gekennzeichnet,**
**dass** im Innenrohrstück (2) ein weiteres, entsprechend durchmesserreduziertes Endrohrstück (15) mit Verschlußkopf (16) angeordnet ist,
**dass** das Endrohrstück (15) am einschiebbaren Endbereich (18) mit einer entsprechend durchmesserreduzierten Sperrkrone (19) versehen ist,
**dass** das Innenrohrstück (2) mit einer umlaufenden Verrastungsnut (24) versehen ist,
**dass** der Verrastungsnut (24), getragen von einer in der Stellstange (10) ausschiebbar gelagerten, den Spreizkonus (11) durchgreifenden Stange (26), vis-a-vis ein weiterer Spreizkonus (25) zugeordnet ist.

6. Schlagstock nach einem der Ansprüche 1 bis 5,
**dadurch gekennzeichnet,**
**dass** die Sperrkrone (4) aus begrenzt elastischem Material, vorzugsweise Polyamid, und als einheitlicher Körper ausgebildet ist.

7. Schlagstock nach einem der Ansprüche 2 bis 6,
**dadurch gekennzeichnet,**
**dass** die Sperrkrone (4) beidseitig mit gleichbeabstandeten, die Sperr- und Haltewülste (5, 6) teilenden Schlitzen versehen ist.

8. Schlagstock nach einem der Ansprüche 1 bis 7,
**dadurch gekennzeichnet,**
**dass** zwischen den ineinanderschiebbaren Rohrstücken (1, 2; 2, 15) in entsprechenden Aufnahmenuten (20) Gleitringe (21) angeordnet sind.

9. Schlagstock nach einem der Ansprüche 1 bis 8,
**dadurch gekennzeichnet,**
**dass** die Fixierungs- bzw. Haltespannung mit einem in die Sperrkrone (4) einsetzbaren Spannring (27) aus geeignetem Material bewirkt wird.

10. Schlagstock nach einem der Ansprüche 1 bis 9,
**dadurch gekennzeichnet,**
**dass** im im Aussenrohrstück (1) eingeschraubten Verschlußstück (14) mindestens ein Luftloch (22) als Druckausgleich vorgesehen ist.

## Claims

1. A baton consisting of at least two tube sections that are telescopically arranged within one another, namely an outer tube section (1) and an inner tube section (2) that can be interlocked in the extended and in the retracted position, wherein a radially adjustable locking crown (4) is arranged in the end region (3) of the inner tube section (2) that can be retracted into the outer tube section (2) [sic], and wherein a circumferential locking groove (8) is arranged on the inside of the end region (7) of the outer tube section (1),
**characterized in**
**that** the locking crown (4) is composed of a number of parts that are realized in the form of sectors of a circle and can be joined so as to form a ring, in that the locking crown (4) protrudes over the end region (3) of the inner tube section (2) with a locking bead (5), and in
**that** an expanding cone (11) for the locking crown (4) that is fixed on the end of a positioning rod (10) and can be axially adjusted to a limited degree is arranged in the inner tube section (2) opposite of the locking groove (8) for the locking bead (5).

2. The baton according to Claim 1,
**characterized in**
**that** the locking crown (4) is fixed in a circumferential holding groove (12) of the inner tube section (2) with a holding bead (6) that has a smaller diameter than the locking bead (5).

3. The baton according to Claim 1 or 2,
**characterized in**
**that** the positioning rod (10) is connected to a pushbutton (13) that is under the influence of a spring (9) and arranged in an end cap (14) screwed into the outer tube section (1) such that it can be easily accessed and actuated.

4. The baton according to one of Claims 1-3,
**characterized in**
**that** the inner tube section (2) is also provided with an end cap (16) on its extension side, wherein said end cap can be engaged with a locking extension (17) of the positioning rod (10) that protrudes over the expanding cone (11) in the retracted position.

5. The baton according to one of Claims 1-4,
**characterized in**
**that** another tube end section (15) that has a correspondingly reduced diameter and comprises an end cap (16) is arranged in the inner tube section (2), in that this additional tube end section (15) is provided with a locking crown (19) of correspondingly reduced diameter in its retractable end region (18), in that the inner tube section (2) contains a circumferential locking groove (24), and in
**that** another opposite expanding cone (25) is assigned to the locking groove (24) and carried by a rod (26) that is supported in the positioning rod (10) in an extendible fashion and extends through the expanding cone (11).

6. The baton according to one of Claims 1-5,
**characterized in**
**that** the locking crown (4) is realized in one piece and made of a material with limited elasticity, preferably polyamide.

7. The baton according to one of Claims 2-6,
**characterized in**
**that** both sides of the locking crown (4) are provided with equidistant slots that divide the locking and holding beads (5, 6).

8. The baton according Lo one of Claims 1-7,
**characterized in**
**that** sliding rings (21) are arranged between the telescopic tube sections (1, 2; 2, 15) in corresponding receptacle grooves (20).

9. The baton according to one of Claims 1-8,
**characterized in**
**that** the fixing or holding tension is generated with the aid of a clamping ring (27) of suitable material that can be inserted into the locking crown (4).

10. The baton according to one of Claims 1-9,
**characterized in**
**that** at least one ventilation bore (22) is provided in the end cap (14) screwed into the outer tube section (1) for pressure compensation purposes.

## Revendications

1. Matraque, comprenant au moins deux parties tubulaires pouvant coulisser les unes dans les autres de manière télescopique, une partie tubulaire extérieure (1) et une partie tubulaire intérieure (2), qui peuvent être verrouillées ensemble aussi bien en position rentrée qu'en position sortie, une couronne de blocage (4) déformable dans la direction radiale étant disposée dans la zone d'extrémité (3) de la partie tubulaire intérieure (2) pouvant coulisser dans la partie tubulaire extérieure (1) et une gorge de verrouillage périphérique (8) étant disposée dans la zone d'extrémité (7) à l'intérieur de la partie tubulaire extérieure (1),
**caractérisée en ce que**
la couronne de blocage (4) se compose de plusieurs pièces en forme de secteurs de cercle, réunies pour former un cercle, **en ce que** la couronne de blocage (4) possède un bourrelet de blocage (5) dépassant de la zone d'extrémité (3) de la partie tubulaire interne (2), et **en ce qu'**un cône d'écartement (11) pour la couronne de blocage (4), mobile de manière limitée dans la direction axiale, fixé à l'extrémité d'une tige de déplacement (10), est disposé dans la partie tubulaire intérieure (2), vis-à-vis de la gorge de verrouillage (8) recevant le bourrelet de blocage (5).

2. Matraque selon la revendication 1,
**caractérisée en ce que**
la couronne de blocage (4) est disposée de manière fixe dans une gorge de fixation périphérique (12) de la partie tubulaire intérieure (2) au moyen d'un bourrelet de fixation (6) de diamètre inférieur à celui du bourrelet de blocage (5).

3. Matraque selon la revendication 1 ou 2,
**caractérisée en ce que**
la tige de déplacement (10) est reliée à un bouton poussoir (13) mis sous pression par un ressort (9) et qui est disposé de manière accessible dans une pièce de fermeture (14) vissée dans la partie tubulaire extérieure (1).

4. Matraque selon l'une des revendications 1. à 3,
**caractérisée en ce que**
la partie tubulaire intérieure (2) est munie, du côté de la sortie, d'une tête de fermeture (16) pouvant se verrouiller en position rentrée sur un prolongement de verrouillage (17) de la tige de déplacement (10) dépassant le cône d'écartement (11).

5. Matraque selon l'une des revendications 1 à 4,
**caractérisée en ce que**
une autre partie tubulaire finale (15), de diamètre réduit en conséquence, munie de la tête de fermeture (16) est disposée dans la partie tubulaire intérieure (2),
**en ce que** la partie tubulaire finale (15) est munie, dans sa zone d'extrémité (18) du côté rentrant, d'une couronne de blocage (19) de diamètre réduit en conséquence,
**en ce que** la partie tubulaire (2) est munie d'une gorge de verrouillage périphérique (24),
**en ce qu'**un autre cône d'écartement (25), porté par une tige (26) disposée de manière à coulisser dans la tige de déplacement (10) et passant à travers le cône d'écartement (11) est affecté en vis-à-vis à la gorge de verrouillage (24).

6. Matraque selon l'une des revendications 1 à 5,
**caractérisée en ce que**
la couronne de blocage (4) est réalisée en un matériau ayant une élasticité limitée, de préférence du polyamide, et sous la forme d'un corps d'un seul tenant.

7. Matraque selon l'une des revendications 2 à 6,
**caractérisée en ce que**
la couronne de blocage (4) est munie des deux côtés de fentes équidistantes divisant les bourrelets de blocage et de fixation (5, 6).

8. Matraque selon l'une des revendications 1 à 7,
**caractérisée en ce que**
des bagues de glissement (21) sont disposées dans des gorges appropriées (20) entre les parties tubulaires (1, 2 ; 2, 15).

9. Matraque selon l'une des revendications 1 à 8,
**caractérisée en ce que**
la tension de fixation et/ou de blocage est fournie par un anneau tendeur (27), réalisé en un matériau approprié, pouvant être inséré dans la couronne de blocage (4).

10. Matraque selon l'une des revendications 1 à 9,
**caractérisée en ce que**
au moins un orifice de passage d'air (22) est ménagé dans la pièce de fermeture (14) vissée dans le tube extérieur (1) afin de permettre la compensation de la pression.
